# EUROPÄISCHE PATENTANMELDUNG

(11) **EP 1 479 844 A1**
(43) Veröffentlichungstag der Anmeldung: **24.11.2004**
(21) Anmeldenummer: 04007283.7
(22) Anmeldetag: 26.03.2004
(51) Int. Cl.: E04D 13/16

(54) **Füllelement**

(30) Priorität: 21.05.2003 DE 20307960 U
(71) Anmelder: ISO-Chemie GmbH, 73431 Aalen (DE)
(72) Erfinder:
(74) Vertreter: Wächter, Jochen (DE)

(57) **Zusammenfassung**

Das Füllelement (1) zum Schließen von insbesondere Dach- und Fassadenblechen besteht aus einem Grundmaterial aus dauerelastischem Schaumstoff mit hoher Formstabilität und Regenabweisung, wobei das Füllelement (1) zwei gegenüberliegende Oberflächen (3, 5) aufweist. Auf der vorderseitigen Oberfläche (3) ist eine Aluminiumfolie (9) aufgebracht.

## Beschreibung

Die Erfindung betrifft ein Füllelement zum Schließen von insbesondere Dach- und Fassadenblechen, mit einem Grundmaterial aus dauerelastischem Schaumstoff.

Derartige Füllelemente werden hauptsächlich für den Metall- und Trapezblechbau verwendet. Sie dienen hierbei vor allem zur zumindest teilweisen Schließung und Isolierung von Trapezblechsicken gegen Wind und Regen und können nachträglich eingebaut werden. Üblicherweise besitzt der dauerelastische Schaumstoff eine hohe Formstabilität und Regenabweisung, so daß eine zuverlässige Schließung und Wärmeisolierung gewährleistet wird. Derartige Füllelemente können je nach Geometrie des abzudichtenden Bauelements in beliebigen geometrischen Formen hergestellt werden. Nachteilig an bisherigen Füllelementen aus dauerelastischem Schaumstoff ist, daß sie trotz ihrer Regenabweisung eine eingeschränkte Alterungsbeständigkeit besitzen, wenn häufig UV-Strahlung auf sie trifft.

Der vorliegenden Erfindung liegt deshalb die Aufgabe zu Grunde, ein Füllelement zum Schließen von Bauelementen vor allem im Dach- und Fassadenbereich zu schaffen, das eine zuverlässige und dauerhafte Schließung und Wärmeisolierung auch unter erheblichen Witterungseinflüssen gewährleistet und lange funktionstauglich bleibt.

Dies wird dadurch erreicht, daß auf der vorderseitigen Oberfläche des Füllelements eine Aluminiumfolie aufgebracht ist. Dadurch wird UV-Strahlung daran gehindert, mit dem Schaumstoff in Kontakt zu kommen, woraus eine wesentlich größere Alterungsbeständigkeit resultiert.

Vorzugsweise besteht das Grundmaterial aus geschlossenzelligem Polyethylen, das sich durch besonders hohe Formstabilität und Regenäbweisung auszeichnet.

Bevorzugt weist das Füllelement ein trapezförmiges oder wellenförmiges Profil auf, so daß auch Bauelemente mit komplizierter Geometrie sicher geschlossen werden können.

Um eine noch stärkere Schließung und Dichtung zu gewährleisten, weist das Füllelement auf den dem abzudichtenden Bauelement zugewandten Flächen ein selbstklebendes Butylband auf.

Zur Förderung der Be- und Entlüftung von Gebäuden weist das Füllelement vorzugsweise eine Luftdurchtrittsöffnung auf, in die zur Verhinderung des Eindringens von Schädlingen ein Gitter eingesetzt sein kann.

Eine Füllelementeleiste mit einer Mehrzahl an Füllelementen, die jeweils über Stege aus dem Grundmaterial miteinander verbunden sind, eignet sich hervorragend zur Schließung von ganzen Fassaden, die aus Blechen mit identisch geformten, wiederkehrenden Profilen bestehen.

Weitere Einzelheiten, Merkmale und Vorteile der vorliegenden Erfindung ergeben sich aus der nachfolgenden Beschreibung unter Bezugnahmen auf die Zeichnungen. Darin zeigt:
- Fig. 1: eine bevorzugte Ausführungsform des erfindungsgemäßen Füllelements, und
- Fig. 2: eine schematische Darstellung einer Füllelementeleiste.

In Fig. 1 ist eine Ausführungsform des erfindungsgemäßen Füllelements 1 dargestellt. Das Füllelement 1 ist als Profilelement in Trapezform ausgebildet und weist ein Grundmaterial aus dauerelastischem Schaumstoff auf. Dieser besitzt eine hohe Formstabilität und Regenabweisung, vor allem geschlossenzelliges Polyethylen eignet sich hervorragend für diese Zwecke. Der Schaumstoff ist feinporig mit gleichmäßig glatter Oberfläche und sollte aus Gründen der Umweltfreundlichkeit chemisch neutral sein. Er kann auch zur Schalldämmung eingesetzt werden und weist eine Temperaturbeständigkeit von ca. -40°C bis ca. +80°C auf und zeichnet sich durch eine Wasseraufnahme von weniger als 1,0 Vol.% in sieben Tagen aus. Pro 5mm Dicke weist er eine Wasserdampfdurchlässigkeit von 1,1 g/m² auf. In bestimmten Fällen kann auch ein Spezialschaum für Gebäude mit erhöhten Brandschutzanforderungen eingesetzt werden, der in Brandschutzklasse B1 eingeordnet wird.

Auch wenn die bevorzugte Ausführungsform in Trapezform ausgestaltet ist, können die erfindungsgemäßen Füllelemente je nach Anforderung des Bauelements, das geschlossen werden soll, jede beliebige geometrische Form aufweisen, etwa ein Wellenprofil oder auch kompliziertere Formen.

Das Füllelement 1 weist eine vorderseitige Oberfläche 3 und eine rückseitige Oberfläche 5 auf, die einander gegenüberliegend angeordnet sind. Des weiteren sind obere Flächen 7 dargestellt, die mit dem abzuschließenden Bauelement in Berührung kommen. Auf diese oberen Flächen 7 kann zur einfachen Montage und zusätzlichen Schließung ein selbstklebendes Butylband (nicht gezeigt) aufgebracht sein.

Auf der vorderseitigen Oberfläche 3, die nach dem Einbau der Gebäudeumgebung zugewandt sein soll, ist eine Aluminiumfolie 9 aufgebracht (z.B. thermisch), so daß das Füllelement 1 auf dieser Seite mit der Folie 9 vollständig kaschiert beziehungsweise überzogen ist. Hierdurch wird ein zusätzlicher Schutz vor UV-Strahlung erzielt. Die Folie 9 kann eine strukturierte Oberfläche aufweisen.

Zur Förderung der Be- und Entlüftung von Gebäuden kann außerdem eine Luftdurchtrittsöffnung bzw. Lüftungssicke (nicht gezeigt) in dem Füllelement 1 vorgesehen sein, wobei zur Verhinderung des Eindringens von Schädlingen in dieser Lüftungssicke ein bevorzugt aus Kunststoff ausgebildetes Gitter eingebracht sein kann.

Besonders für eine Verwendung im Dachbereich (Firstkappe, Traufe) und im Fassadenbereich (Brüstungsanschluß) ist es oftmals von Vorteil, komplette Leisten 11 aus Füllelementen 1 einzusetzen. Eine derartige Füllelementeleiste 11 ist schematisch in Fig. 2 dargestellt. Die trapezförmigen Profile sind hierbei über Stege 13 aus dem Grundmaterial zusammenhängend mit ihren jeweiligen Nachbarn ausgebildet, was die Montage derselben bei abzudichtenden Bauelementen, die aus identisch geformten, wiederkehrenden Profilen bestehen, erheblich erleichtert.

## Patentansprüche

1. Füllelement (1) zum Schließen von insbesondere Dach- und Fassadenblechen, mit einem Grundmaterial aus dauerelastischem Schaumstoff mit hoher Formstabilität und Regenabweisung, wobei das Füllelement (1) zwei gegenüberliegende Oberflächen (3, 5) aufweist, **dadurch gekennzeichnet, daß** auf der vorderseitigen Oberfläche (3) eine Aluminiumfolie (9) aufgebracht ist.

2. Füllelement (1) nach Anspruch 1, **dadurch gekennzeichnet, daß** das Grundmaterial geschlossenzelliges Polyethylen ist.

3. Füllelement (1) nach Anspruch 1 oder 2, **dadurch gekennzeichnet, daß** das Grundmaterial chemisch neutral ist.

4. Füllelement (1) nach einem der vorangehenden Ansprüche, **dadurch gekennzeichnet, daß** alle Oberflächen (3, 5, 7) des Füllelements gleichmäßig glatt sind.

5. Füllelement (1) nach einem der vorangehenden Ansprüche, **dadurch gekennzeichnet, daß** es ein trapezförmiges oder wellenförmiges Profil aufweist.

6. Füllelement (1) nach einem der vorangehenden Ansprüche, **dadurch gekennzeichnet, daß** es auf den dem abzuschließenden Bauelement zugewandten Flächen (7) ein selbstklebendes Butylband aufweist.

7. Füllelement (1) nach einem der vorangehenden Ansprüche, **dadurch gekennzeichnet, daß** es eine Luftdurchtrittsöffnung aufweist, in die ein Gitter eingesetzt ist.

8. Füllelement (1) nach einem der vorangehenden Ansprüche, **dadurch gekennzeichnet, daß** die Folie (9) eine strukturierte Oberfläche aufweist.

9. Füllelementeleiste (11) mit einer Mehrzahl von miteinander verbundenen Füllelementen (1) nach einem der vorangehenden Ansprüche.
